# FASCICULE DE BREVET EUROPEEN

(11) **EP 0 451 367 B1**
(45) Date de publication et mention de la délivrance du brevet: **10.03.1993**
(21) Numéro de dépôt: 90125606.5
(22) Date de dépôt: 27.12.1990
(51) Int. Cl.: E01B 7/06

(54) **Aiguillage pour rails à gorge**
Weiche für Rillenschienen
Switch for grooved rails

(30) Priorité: 11.04.1990 LU 87721
(43) Date de publication de la demande: 16.10.1991
(73) Titulaire: KIHN S.à.r.l., L-3754 Rumelange (LU)
(72) Inventeur: Allegrucci, Jean-Pierre, L-3870 Schifflange (LU); Risch, Charles, L-3711 Rumelange (LU)
(74) Mandataire: Meyers, Ernest

(56) Documents cités:
- LU-A- 87 503
- NL-C- 36 115

## Description

La présente invention concerne un aiguillage pour rails à gorge ou ornière constitué par un berceau profilé formant le logement d'une aiguille mobile de déviation, ainsi que les surfaces de roulement et de guidage et permettant la mise en place des moyens nécessaires à la manoeuvre de l'aiguille.

L'invention vise plus particulièrement, sans y être limitée, des aiguillages pour les voies ferrées de transports urbains ou d'installations portuaires, dont les rails sont noyés dans le revêtement du réseau routier.

Ces aiguillages étaient, jusqu'à présent, généralement réalisés par un assemblage de divers composants, de qualité et de forme différentes, fabriqués sur mesure, soit par moulage, soit par usinage et assemblés manuellement, le plus souvent par soudure.

Le brevet LU 87.503 propose un nouveau procédé de fabrication d'aiguillages du type décrit ci-dessus et selon le préambule de la revendication unique annexée, qui est entièrement réalisé par un usinage exclusivement par enlèvement de copeaux. Ce procédé de fabrication d'aiguillages présente de nombreux avantages, dont l'un des plus importants est celui de pouvoir être réalisé automatiquement sous commande programmée.

Le but de la présente invention est de prévoir un aiguillage perfectionné qui présente tous les avantages de l'aiguillage obtenus selon le brevet luxembourgeois précité mais qui, en outre, permet une amélioration du rendement et une réduction sensible des déchets d'usinage.

Pour atteindre cet objectif, l'invention a pour objet un aiguillage selon la revendication unique annexée.

Le temps d'usinage d'un tel aiguillage est sensiblement réduit, ce qui augmente la capacité de production. En outre, le traitement thermique avant l'assemblage des pièces constituantes est plus facile. Le reconditionnement est également plus facile, notamment par remplacement du rail contre-aiguille après usure. La taille des blocs d'acier nécessaire a l'usinage peut également être réduit.

D'autres avantages et caractéristiques ressortiront de la description détaillée d'un mode de réalisation avantageux, présenté ci-dessous, à titre d'exemple, en référence aux figures annexées dans lesquelles:
la Figure 1 montre une vue schématique en plan d'un aiguillage et
les Figures 2 à 6 montrent les sections transversales suivant les plans de coupe sur la Figure 1 définis respectivement par A, B, C, D et E.

La Figure 1 montre une paire de rails 10, 12 qui sont prolongés par un aiguillage 14 destiné à guider un convoi, soit sur la paire de rails 10a, 12a, soit sur la paire de rails 10b, 12b. L'aiguillage fonctionne de manière classique, seul son procédé de fabrication et, par voie de conséquence, le profil des pièces utilisées se distingue de l'état de la technique. Ceci est illustré par les différentes sections selon les Figures 2 à 6.

La Figure 2 montre une coupe transversale d'un berceau 16 d'aiguillage au niveau de la pointe d'une aiguille 18. Comme représenté sur les Figures 2 à 6, le berceau est formé par un corps 20 et un rail contre-aiguille 22, boulonnés l'un à l'autre, à plusieurs endroits à l'aide de boulons 23.

Le corps 20 est réalisé conformément au procédé proposé par le brevet LU 87.503, c'est-à-dire, par usinage, de préférence, par fraisage automatique sous commande programmée.

Le rail contre-aiguille 22 auquel est boulonné le corps 20 peut être formé par le rail 10, 10a ou le rail 12, 12b de la voie existante ou par un rail à ornière soudé à ces derniers. En fin d'aiguillage, le rail contre-aiguille 22 dispose de son ornière 24 comme représenté sur les Figures 5 et 6, alors que dans la partie de l'aiguillage où l'aiguille 18 est mobile pour exercer ses fonctions de déviation, le rail 22 est dépourvu de son ornière comme représenté sur les Figures 2 à 4. Dans cette partie, la tête du rail 22 définit avec un profil approprié du corps 20 réalisé par un fraisage une gorge formant le logement de l'aiguille 18.

Sur toute la longueur de l'aiguillage le rail contre-aiguille 22 est également dépourvu du pied adjacent au corps 20 pour permettre le boulonnage de celui-ci sur le rail 22. L'enlèvement du pied du rail 22 et de son ornière 24 peut être réalisé par fraisage ou sciage.

L'invention permet donc de réduire une partie non négligeable de l'usinage proposé dans le brevet précité en profitant de l'existence du rail contre-aiguille 22, l'opération d'enlèvement de l'ornière 24 et du pied du rail étant largement compensée par le gain en usinage.

Le corps usiné 20 peut présenter, comme dans le brevet précité une rainure longitudinale intérieure, non représentée, pour le passage de conduite de chauffage.

Les Figures 3 et 4 correspondent aux mêmes figures du brevet précité et montrent respectivement un trou vertical 28 à travers le corps 20 servant à l'évacuation des eaux de pluie et de rinçage et un percement horizontal 30 destiné à recevoir les moyens de manoeuvre de l'aiguille 18.

La Figure 5 représente une coupe en fin d'aiguillage dans la région où l'aiguille 18 est plus large et où elle est raccordée aux rails de la voie de roulement.

La Figure 6 représente une section au niveau de la jonction avec le rail 10b qui, pour pouvoir être boulonné au corps 20 et au rail contre-aiguille 22 est également dépourvu de son pied sur le côté adjacent au corps 20.

La partie de l'aiguillage prévue entre le rail 12 et ses prolongements 12a, 12b se présente de manière analogue à ce qui a été décrit ci-dessus.

Comme pour le brevet précité, la matière première pour la réalisation du corps 20 est un bloom laminé, forgé ou moulé dont la qualité de l'acier peut être facilement déterminée par le fabricant de l'aiguillage. Ces blooms sont, de préférence, coupés dans le sens de leur longueur et obliquement de manière à pouvoir réaliser à l'aide d'un seul bloom deux corps d'aiguillage 20 en application de l'enseignement fourni par le brevet précité. Après l'usinage il est possible de soumettre le corps 20 à un traitement thermique, ou de trempe localisée pour réaliser un durcissement superficiel des parties les plus exposées aux sollicitations. Il est également possible d'effectuer des rechargements superficiels par- soudure pour augmenter localement la résistance. En cas d'usure du rail contre-aiguille 22 il est possible de découper celui-ci, de le déboulonner du corps 20 et de le remplacer sans nécessiter de remplacement du corps 20.

## Revendications

1. Aiguillage pour rails à gorge ou ornière constitué par un berceau profilé formant le logement d'une aiguille mobile de déviation (18), ainsi que les surfaces de roulement et de guidage, le berceau comportant un percement (30) permettant la mise en place des moyens nécessaires à la manoeuvre de l'aiguillage, ledit berceau comprenant une partie formant rail contre-aiguille (22) et un corps profilé (20) réalisé par usinage par enlèvement de copeaux, caractérisé en ce que le rail contre-aiguille (22) est constitué par un rail à ornière (22) boulonné sur le corps profilé (20), ledit rail étant dépourvu de son pied adjacent au corps profilé (20) sur toute la longueur dudit corps profilé pour permettre le boulonnage, ainsi que de son ornière (24) dans la partie de l'aiguillage dans laquelle l'aiguille (18) est mobile pour exercer ses fonctions de déviation.

## Patentansprüche

1. Weiche für Rillenschienen, aus einer Profilwiege, die den Sitz einer beweglichen Abzweigungs-Leitzunge (18), sowie die Lauf- und Führungsflächen bildet, wobei die Profilwiege einen Durchbruch (30) aufweist, der die Anbringung der Mittel ermöglicht, die zur Betätigung der Weiche erforderlich sind, und die Profilwiege einen Teil aufweist, der eine Leitzungen-Gegenschiene (22) und einen durch spanabhebende Bearbeitung verwirklichten Profilkörper (20) bildet, dadurch gekennzeichnet, daß die Leitzungen-Gegenschiene (22) aus einer Rillenschiene (22) besteht, die auf den Profilkörper (20) aufgeschraubt ist, wobei bei dieser Rillenschiene der Schienenfuß auf der zu dem Profilkörper (20) hin gerichteten Seite über die gesamte Länge des Profilkörpers entfernt wurde, um die Verschraubung zu ermöglichen, und bei dieser Rillenschiene die Rille (24) in dem Teil der Weiche entfernt wurde, in dem die Leitzunge (18) beweglich ist, um ihre Abzweigungsfunktion zu erfüllen.

## Claims

1. Switch for grooved or channelled rails which consists of a profiled cradle forming the receptacle of a movable deflecting tongue (18) and the rolling and guiding surfaces , the cradle comprising a duct (30) allowing the installation of the means necessary for actuating the switch, said cradle comprising a part forming a main rail (22) and a profiled body (20) produced by chip-removing machining characterized in that the main rail (22) consists of a grooved rail (22) which is bolted to profiled body (20) said rail being without its foot adjacent to the profiled body (20), over the entire length of the profiled body in order to allow the bolting and without its groove (24) in the part where the tongue (18) is moveable in order to perform its deflecting functions.
